# DEMANDE DE BREVET EUROPEEN

(11) **EP 4 744 782 A1**
(43) Date de publication de la demande: **20.05.2026**
(21) Numéro de dépôt: 25212212.2
(22) Date de dépôt: 30.10.2025
(51) Int. Cl.: B05B 11/00

(54) **TUBE COMPRENANT UNE TÊTE ÉQUIPÉE D'UNE POMPE**

(30) Priorité: 14.11.2024 FR 2412424
(71) Demandeur: ALBEA SERVICES, 92400 Courbevoie (FR)
(72) Inventeur: DEFERT, Sylvain, 92400 Courbevoie (FR); FRITSCH, Franck, 92400 Courbevoie (FR)
(74) Mandataire: Gevers & Orès

(57) **Abrégé**

L'invention concerne une tête (10) pour la fabrication d'un tube (12) souple comprenant :
- une pompe (14) comportant :
-- un mécanisme (15) de pompe muni d'un piston coulissant axialement dans un corps (16) de pompe et
-- un bouton (20) poussoir monté sur le piston et muni d'un orifice (22) de distribution du produit aspiré par la pompe (14) ;

- une épaule (32) réalisée en une seule pièce qui est délimitée extérieurement par une face (36) de portée périphérique annulaire, la face (36) de portée entourant une portion (34) visible munie d'un orifice (44) central dans lequel le corps (16) de pompe est destiné à être monté ;
dans laquelle l'épaule (32) comporte une bague (48) formée par une paroi annulaire qui s'étend axialement vers le haut en entourant l'orifice (44) central pour recevoir le bouton (20) poussoir et guider son coulissement.

## Description

### Domaine technique de l'invention

L'invention concerne une tête de tube ainsi qu'un tube souple comprenant ladite tête de tube.

### Arrière-plan technique

Les tubes souples comportent un manchon tubulaire souple, aussi appelé « jupe », formé par exemple d'un laminé enroulé et soudé ou d'un tube obtenu par extrusion. Le manchon tubulaire souple est muni à son extrémité axiale dite supérieure d'une tête de tube par laquelle un utilisateur peut faire sortir le produit contenu dans le manchon tubulaire souple. L'extrémité du manchon tubulaire souple est fermée, par exemple elle est pincée et soudée.

Il est connu des tubes souples comprenant une tête de tube munie d'une pompe. La pompe permet de distribuer une dose du produit contenu dans le tube, notamment un produit cosmétique tel qu'une crème, de manière propre et répétable.

En outre l'association d'un tube souple avec une pompe permet de bénéficier à la fois des avantages précités de la pompe et des avantages du tube souple. Les avantages du tube souple sont notamment le poids du matériau qui est très réduits par rapport à un récipient rigide de même contenance. En outre, le manchon tubulaire souple peut être déformé lors de l'utilisation au fur et à mesure de l'extraction du produit contenu dans le tube. Le manchon tubulaire souple est suffisamment résistant pour former l'enveloppe externe du tube sans qu'il ne soit nécessaire de prévoir une enveloppe rigide externe.

De plus, lorsque la pompe utilisée est dite « airless », l'usage de la pompe extrait du produit contenu dans le tube sans y introduire d'air, ce qui permet notamment d'obtenir une meilleure conservation du produit. Le tube souple permet de réduire le volume du tube à mesure que le produit est extrait, ce qui n'est pas possible avec un récipient rigide.

Les tubes munis de pompe comportent une épaule qui est fixée à l'extrémité supérieure du manchon tubulaire souple lors d'une étape de fabrication. Puis un ensemble comportant la pompe montée dans un support comportant une bague de guidage d'un bouton poussoir de la pompe est préassemblé. Cet ensemble peut avantageusement être muni d'un capuchon amovible qui coiffe le bouton poussoir de la pompe. Cet ensemble est ensuite emboîté avec l'épaule qui a été préalablement fixée au manchon tubulaire souple.

Une telle conception comporte de nombreux éléments qu'il faut fabriquer puis assembler.

Ces nombreuses pièces posent des problèmes d'étanchéité lors de l'utilisation du tube. En effet, il est nécessaire d'assurer une bonne étanchéité à l'air entre l'épaule et le support équipé de la bague de guidage. En général, au moins l'un parmi le support ou l'épaule comporte une lèvre destinée à assurer un contact étanche avec l'autre parmi le support ou l'épaule. Cependant, à mesure que le tube se vide, le manchon souple se déforme pour accompagner la baisse de pression dans le tube et faire remonter le produit vers la pompe. Or, la déformation du manchon souple crée une contrainte sur l'épaule qui se déforme légèrement, provoquant une perte de contact entre la lèvre et la face contre laquelle elle est appuyée.

En outre, d'un point de vue aussi bien environnemental qu'économique, il serait préférable de réduire la quantité de matériau utilisé pour fabriquer une telle tête de tube souple comportant une pompe et le tube souple dans son ensemble.

### Résumé de l'invention

L'invention concerne une tête pour la fabrication d'un tube souple présentant un axe principal destiné à contenir un produit liquide ou pâteux, comprenant :
- une pompe comportant
   -- un mécanisme de pompe muni d'un piston coulissant axialement dans un corps de pompe et
   -- un bouton poussoir monté sur le piston et muni d'un orifice de distribution du produit aspiré par la pompe ;
- une épaule réalisée en une seule pièce venue de matière qui est délimitée extérieurement par une face de portée périphérique annulaire contre laquelle un tronçon d'extrémité supérieure d'un manchon tubulaire souple du tube est destinée à être rabattu pour permettre sa fixation, la face de portée entourant une portion visible munie d'un orifice central dans lequel le corps de pompe est destiné à être monté ;
dans laquelle l'épaule comporte une bague formée par une paroi annulaire qui s'étend axialement vers le haut en entourant l'orifice central pour recevoir le bouton poussoir et guider son coulissement.

Selon une autre caractéristique de la tête réalisée selon les enseignements de l'invention, la tête comporte un capuchon distinct de l'épaule destiné à coiffer le bouton poussoir et la bague dans une position de fermeture dans laquelle le capuchon est fixé de manière démontable par coopération de forme avec un tronçon annulaire de fixation de l'épaule qui est radialement compris entre la face de portée périphérique et la bague.

Selon une autre caractéristique de la tête réalisée selon les enseignements de l'invention, le tronçon annulaire de fixation est agencé à proximité de la face de portée de manière que le capuchon en position fermée recouvre la totalité de la portion visible de l'épaule.

Selon une autre caractéristique de la tête réalisée selon les enseignements de l'invention, le tronçon annulaire de fixation est situé au pied de la bague de manière que le capuchon en position fermée ne recouvre que la bague et le bouton poussoir, la portion visible de l'épaule située radialement entre la bague et la face de portée étant à l'extérieur du capuchon.

Selon une autre caractéristique de la tête réalisée selon les enseignements de l'invention, le capuchon est encliqueté élastiquement avec le tronçon annulaire de fixation par emboîtement axial.

Selon une autre caractéristique de la tête réalisée selon les enseignements de l'invention, le capuchon est fixé sur le tronçon annulaire de fixation par vissage.

Selon une autre caractéristique de la tête réalisée selon les enseignements de l'invention, le corps de pompe est monté directement dans l'orifice central de l'épaule par emboîtement élastique axial.

Selon une autre caractéristique de la tête réalisée selon les enseignements de l'invention, le corps de pompe est fixé à l'épaule par encliquetage élastique.

Selon une autre caractéristique de la tête réalisée selon les enseignements de l'invention, l'épaule est réalisée en polyéthylène, notamment en polyéthylène haute densité.

Selon une autre caractéristique de la tête réalisée selon les enseignements de l'invention, le capuchon est réalisé dans le même matériau que l'épaule.

Selon une autre caractéristique de la tête réalisée selon les enseignements de l'invention, le capuchon est réalisé en polypropylène.

L'invention concerne aussi un tube souple comportant une tête munie d'une pompe et un manchon tubulaire souple destiné à contenir un produit cosmétique, la tête étant réalisée selon les enseignements de l'invention et un tronçon d'extrémité supérieur du manchon tubulaire souple étant rabattu et fixé par soudage contre la face de portée de l'épaule.

Selon une autre caractéristique du tube réalisé selon les enseignements de l'invention, le manchon tubulaire souple est obtenu par extrusion.

Selon une autre caractéristique du tube réalisé selon les enseignements de l'invention, le manchon tubulaire souple est réalisé par enroulement et soudage d'un laminé.

L'invention concerne aussi un procédé de fabrication du tube selon les enseignements de l'invention, caractérisé en ce que la tête préalablement munie de la pompe et de son capuchon en position fermée est ensuite fixée au manchon tubulaire souple par soudage.

### Brève description des figures

D'autres caractéristiques et avantages de l'invention apparaitront au cours de la lecture de la description détaillée qui va suivre pour la compréhension de laquelle on se reportera aux dessins annexés qui sont décrits brièvement ci-dessous.
La figure 1 est une vue en perspective qui représente une tête de tube souple équipée d'une pompe réalisée selon un premier mode de réalisation de l'invention.
La figure 2 est une vue en perspective d'une épaule qui équipe la tête de tube de la figure 1.
La figure 3 est une vue en coupe axiale selon le plan de coupe 3-3 de la figure 1 qui représente la tête de tube équipée de sa pompe.
La figure 4 est une vue en coupe axiale qui représente la tête de tube de la figure 3 assemblée avec un manchon tubulaire souple pour former un tube souple, la tête étant munie d'un capuchon.
La figure 5 est une vue en perspective qui représente le tube souple de la figure 4.
La figure 6 est une vue en coupe axiale qui représente une tête de tube réalisée selon un deuxième mode de réalisation de l'invention, la tête étant assemblée avec un manchon tubulaire souple et étant équipée de son capuchon.
La figure 7 est une vue en perspective d'une épaule qui fait partie de la tête de tube de la figure 6.
La figure 8 est une vue en perspective de la tête de tube de la figure 6.

### Description détaillée de l'invention

Dans la suite de la description, des éléments désignés par une même référence présentent une même structure ou des fonctions analogues.

Dans la suite de la description, on adoptera à titre non limitatif une orientation axiale dirigée selon l'axe principal du tube, des directions radiales qui s'étendent orthogonalement depuis l'axe principal du tube. Comme indiqué par la flèche « A » des figures, l'orientation axiale est notamment dirigée de bas en haut, depuis l'extrémité fermée du tube vers la tête du tube.

On a représenté aux figures 1 à 8 une tête 10 pour la fabrication d'un tube 12 souple présentant un axe principal « X » orienté selon la direction axiale « A ». Comme cela sera expliqué par la suite, le tube 12 souple est formé par l'assemblage d'un manchon 13 tubulaire souple avec la tête 10. Ainsi, la tête 10 est un élément distinct du manchon 13 tubulaire souple. Plus particulièrement, le manchon 13 tubulaire souple et la tête 10 sont réalisés séparément, puis assemblé lors d'une étape ultérieure à leur production.

Le tube 12 est destiné à contenir un produit pâteux ou crémeux, notamment un produit cosmétique tel qu'une crème de soin pour la peau ou les lèvres.

Le tube 12 est notamment dénué d'enveloppe rigide qui renferme le manchon 13 tubulaire souple.

La tête 10 comporte notamment une pompe 14 de distribution du produit contenu dans le tube 12. A cet effet, le produit est suffisamment fluide pour pouvoir être distribué par la pompe 14. La pompe 14 comporte notamment un mécanisme 15 de pompe et un bouton 20 poussoir.

Le mécanisme 15 de pompe est représentée schématiquement aux figures 3, 4 et 6. Il s'agit avantageusement d'un mécanisme 15 de pompe de type « airless » qui ne réintroduit pas d'air à l'intérieur du tube à chaque utilisation. Ainsi, à chaque actionnement du mécanisme 15 de pompe, le volume de produit distribué n'est pas compensé par de l'air ou tout autre fluide. De ce fait, le tube 12 se vide complètement, protégeant ainsi le produit restant dans le tube 12 de l'oxydation par contact avec de l'air.

Le fait d'associer le manchon 13 tubulaire souple avec la pompe 14 de distribution « airless » permet d'éviter d'avoir à équiper la pompe 14 de distribution d'un tube plongeur pour prélever le produit au fond du tube 12. En effet, le manchon 13 tubulaire étant souple, il se déforme automatiquement sous l'effet de la baisse de pression dans le tube 12 pour faire remonter le produit au niveau de la pompe 14 de distribution pour prélever le produit. Cela permet d'utiliser de manière optimale la quasi-totalité du produit contenu et de réduire la quantité de matériau plastique utilisé pour fabriquer le tube 12 en évitant d'avoir à utiliser un tube plongeur.

Quel que soit son mode de réalisation, le mécanisme 15 de pompe comporte un corps 16 de pompe, un piston (non représenté) monté coulissant axialement dans le corps 16 de pompe, et une tige 18 mobile avec le piston. La tige 18 fait saillie axialement vers le haut par rapport au corps 16 de pompe.

S'agissant ici d'un mécanisme 15 de pompe « airless », il comporte ici deux valves anti-retour. Le piston est monté coulissant dans une chambre (non représenté) comprise dans le corps 16 de pompe. Le piston et sa tige 18 sont rappelés élastiquement vers le haut. La chambre communique avec l'extérieur par l'intermédiaire d'un canal de sortie dont au moins une portion traverse axialement la tige 18. Une première valve anti-retour est agencée dans le long du canal de sortie pour empêcher l'air d'entrer dans la chambre. La chambre communique en outre avec l'intérieur du tube 12 par l'intermédiaire d'un deuxième canal d'entrée (non représenté) qui débouche dans une portion d'extrémité inférieure du corps 16 de pompe. Une deuxième valve anti-retour est aussi agencée dans ce canal d'entrée pour empêcher le produit de circuler depuis la chambre vers l'intérieur du tube. A chaque actionnement du mécanisme 15 de pompe, le piston est sollicité vers le bas en appuyant axialement sur la tige 18. Cela provoque une réduction de volume de la chambre qui est remplie de produit et donc une augmentation de la pression. Du fait de la présence de la deuxième valve anti-retour, le produit ne peut sortir que par le canal de sortie. Lorsque la tige 18 est relâchée, le piston est rappelé élastiquement vers sa position d'origine, augmentant ainsi le volume de la chambre. Sous l'effet de la baisse de pression qui s'ensuit, et du fait de la présence de la première valve anti-retour, le produit présent dans le tube 12 est aspiré par le canal d'entrée. Cela provoque une baisse de la pression dans le tube 12 qui se déforme pour réduire le volume interne du tube 12 et équilibrer la pression interne avec la pression externe.

Quel que soit le mode de réalisation du mécanisme 15 de pompe, la pompe 14 comporte un bouton 20 poussoir monté sur la tige 18 de piston. Le bouton poussoir est muni d'un orifice 22 de distribution du produit aspiré par le mécanisme 15 de pompe. Le bouton 20 poussoir se présente sous la forme d'un dôme comportant intérieurement un logement 24 d'emboîtement avec l'extrémité libre de la tige 18. Le fond du logement communique avec l'orifice 22 de distribution par l'intermédiaire d'un canal 26 qui est raccordé à la partie du canal de sortie qui débouche à l'extrémité libre de la tige 18.

A titre d'exemple non limitatif, l'orifice 22 de distribution est ici situé à l'extrémité d'un bec 28 radial du bouton 20 poussoir.

Le bouton 20 poussoir comporte en outre une face 30 supérieure permettant son actionnement au moyen d'un doigt ou de la paume de la main.

La tête 10 comporte en outre une épaule 32 qui est réalisée en une seule pièce venue de matière.

L'épaule 32 est par exemple réalisée par moulage. Elle est par exemple réalisée en un matériau plastique rigide tel que du polyéthylène, notamment du polyéthylène haute densité (HDPE).

L'épaule 32 présente une paroi 34 annulaire qui est destinée à fermer le tube 12 axialement vers le haut.

La paroi 34 annulaire présente par exemple une forme globalement tronconique et creuse. Elle s'étend ici en s'évasant de haut en bas. La paroi 34 annulaire peut présenter, en section axiale, une forme complexe avec des arrondis et/ou des étagements.

En variante non représentée de l'invention, la paroi 34 annulaire présente une forme plane qui s'étend dans un plan radial.

L'épaule 32 est délimitée extérieurement par une face 36 de portée périphérique annulaire contre laquelle un tronçon d'extrémité supérieure du manchon 13 tubulaire souple du tube 12 est destiné à être rabattu pour permettre sa fixation par soudage, comme cela sera expliqué par la suite. La face 36 de portée est ainsi située sur une portion de l'épaule 32 qui est destinée à être comprise à l'intérieur du manchon 13 tubulaire souple.

Dans le mode de réalisation représenté aux figures, aucun élément de l'épaule 32 ne s'étend en saillie radialement à l'extérieur par rapport au tronçon d'extrémité supérieur du manchon 13 tubulaire souple.

La face 36 de portée est située sur une jupe 38 qui s'étend axialement vers le bas depuis une extrémité périphérique externe et inférieure de la paroi 34.

La paroi 34 annulaire est destinée à former une portion visible de l'épaule 32 lorsque celle-ci est assemblée avec le manchon 13 tubulaire souple, tandis que la face 36 de portée, et la jupe 38 qui la porte sont destinée à former une portion masquée qui est destinée à être emmanchée à l'intérieur du manchon 13 tubulaire souple du tube 12. La jupe 38 est délimitée inférieurement par un bord d'extrémité inférieure qui s'étend dans un plan orthogonal à l'axe « X » principal.

La face 36 de portée entoure ainsi toute la portion visible, formée par la paroi 34 annulaire.

L'épaule 32 comporte en outre une face 40 d'épaulement annulaire en saillie vers le haut par rapport à la face 36 de portée périphérique. Elle délimite la face 36 de portée périphérique par rapport à la paroi 34 annulaire formant la partie visible.

La face 36 de portée est étagée par rapport à la périphérie de la paroi 34 annulaire visible de l'épaule 20. La face 36 de portée périphérique et la face 40 d'épaulement forment ainsi une feuillure de réception du tronçon d'extrémité rabattu du manchon 13 tubulaire souple, comme cela sera expliqué par la suite.

La paroi 34 annulaire présente en son centre une paroi 42 radiale qui s'étend dans un plan radial, orthogonalement à l'axe « X » de la tête 10. Cette paroi 42 radiale est munie d'un orifice 44 central dans lequel le corps 16 de pompe est destiné à être monté.

Le mécanisme 15 de pompe est plus particulièrement monté de manière que la portion d'extrémité inférieure du corps 16 de pompe dans laquelle débouche le canal d'entrée soit située au-dessous de la paroi 42 radiale, à l'intérieur du tube 12, tandis que l'extrémité supérieure du corps 16 de pompe soit située au-dessus de la paroi 42 radiale, à l'extérieur du tube 12.

Le corps 16 de pompe est fixé à la paroi 42 radiale par tout moyen approprié. Le corps 16 de pompe est de préférence monté directement dans l'orifice 44 central de l'épaule 32, sans faire usage d'une pièce intermédiaire. Cela permet de réduire la quantité de matériau, notamment de matériau plastique, utilisé pour fabriquer le tube 12.

Le corps 16 de pompe est ici fixé par emboîtement axial dans l'orifice 44 central. Il peut être emboîté par au-dessous, comme illustré aux figures 3 et 4 ou par au-dessus, comme illustré à la figure 6. Dans tous les cas, le corps 16 de pompe comporte une butée 46 annulaire qui permet d'arrêter la translation axiale du corps 16 de pompe par butée axiale contre une face en regard de l'épaule 32.

Le corps 16 de pompe est ici fixé à l'épaule par encliquetage élastique de formes complémentaires. Il s'agit de préférence d'un encliquetage élastique non réversible pour éviter que le mécanisme 15 de pompe ne soit retiré une fois que le tube 12 est rempli de produit.

En variante non représentée, le corps 16 de pompe est fixé à l'épaule 32 par vissage ou par soudage.

L'épaule 32 comporte une bague 48 formée par une paroi cylindrique qui s'étend axialement vers le haut depuis la périphérie de la paroi 42 radiale en entourant l'orifice 44 central. La bague 48 délimite radialement un logement de réception du bouton 20 poussoir. Le logement de réception est délimité axialement vers le bas par la paroi 42 radiale.

La bague 48 est configurée pour guider le bouton 20 poussoir en coulissement axial par rapport à l'épaule 32. A cet effet, la bague 48 présente une face interne complémentaire de la face externe du bouton 20 poussoir. Ainsi, la bague 48 est ici conçue spécifiquement pour le guidage du bouton 20 poussoir et notamment pour éviter qu'il ne se bloque en se mettant de travers lors de son coulissement.

La tête 10 comporte en outre un capuchon 50 distinct de l'épaule 32. Le capuchon 50 est destiné à coiffer le bouton 20 poussoir et la bague 48 lorsqu'il occupe une position de fermeture.

Dans sa position de fermeture, le capuchon 50 est fixé de manière démontable par coopération de forme avec un tronçon 52 annulaire de fixation de l'épaule 32. Il s'agit plus particulièrement d'un tronçon 52 de la paroi 34 annulaire visible qui est radialement compris entre la face 36 de portée périphérique et la bague 48.

Le capuchon 50 est ici encliqueté élastiquement avec le tronçon 52 annulaire de fixation par emboîtement axial. Il s'agit d'une fixation réversible pour permettre d'ôter facilement le capuchon 50 pour utiliser le tube 12.

Par exemple, l'un parmi la face interne du capuchon 50 ou le tronçon 52 de fixation comporte un bourrelet, tandis que l'autre parmi la face interne du capuchon 50 ou le tronçon 52 de fixation comporte une gorge de réception dudit bourrelet par déformation élastique de la paroi du capuchon 50.

En variante non représentée, le capuchon est fixé sur le tronçon annulaire de fixation par vissage.

Selon un premier mode de réalisation représenté aux figures 1 à 5, le tronçon 52 annulaire de fixation est agencé à proximité de la face 36 de portée de manière que le capuchon 50 en position fermée recouvre la totalité de la paroi 34 annulaire visible de l'épaule 32.

Le tronçon 52 de fixation forme ici un tronçon périphérique externe de la paroi 34 annulaire visible.

Ce mode de réalisation permet de protéger la totalité de la tête 10 du tube 12 au moyen du capuchon 50.

Selon un deuxième mode de réalisation représenté aux figures 6 à 8, le tronçon 52 annulaire de fixation est situé au pied de la bague 48. La tronçon 52 annulaire de fixation est plus particulièrement formé par la face externe de la bague 48.

Le capuchon 50 en position de fermeture de recouvre que la bague 48 et le bouchon 20 poussoir. La paroi 34 annulaire visible de l'épaule 32 située radialement entre la bague 48 et la face 36 de portée demeure à l'extérieur du capuchon 50 lorsqu'il occupe sa position de fermeture.

Ce deuxième mode de réalisation permet d'obtenir un tube 12 encore plus léger en réduisant encore la quantité de matériau, notamment plastique, pour sa fabrication.

Quel que soit le mode de réalisation, le capuchon 50 est ici réalisé dans le même matériau plastique que l'épaule 32. Cela permet notamment de simplifier le recyclage du tube 12. Le capuchon 50 est ici réalisé en polyéthylène, notamment en polyéthylène haute densité (PEHD).

En variante non représentée de l'invention, le capuchon 50 est réalisé dans un matériau différent de celui de l'épaule 32, par exemple en polypropylène (PP). Cette réalisation est notamment adaptée lorsque la proportion en poids du capuchon 50 est relativement faible par rapport au poids du reste de la tête 10 et du tube 12.

Cette configuration de la tête 10 dans laquelle la pompe est directement monté dans l'épaule 32 permet de supprimer le risque de fuite d'air qui existait dans les tubes de l'état de la technique dans lesquels la pompe est montée sur un support qui est ensuite rapporté sur l'épaule.

Lors de la fabrication du tube 12, la tête 10 réalisée selon les enseignements de l'invention est préalablement assemblée. Ainsi, la pompe 14 de distribution est montée dans l'orifice 44 central de l'épaule 32 et le capuchon 50 est montée dans sa position de fermeture sur l'épaule 32.

La jupe 38 de l'épaule 32 est ensuite insérée dans le manchon 13 tubulaire souple préalablement conformé en tube.

Le manchon 13 tubulaire est par exemple réalisé par enroulement et soudage des deux bords jointifs, notamment avec chevauchement, d'une feuille de laminé.

En variante, le manchon 13 tubulaire souple est réalisé directement dans sa configuration tubulaire par extrusion.

Un tronçon 13A d'extrémité supérieur du manchon 13 tubulaire souple est rabattu contre la face 36 de portée périphérique de manière que le bord d'extrémité supérieur du manchon 13 tubulaire souple soit sensiblement agencé contre la face 40 d'épaulement. La face 36 de portée et le tronçon 13A d'extrémité supérieur du manchon 13 tubulaire souple sont ensuite fixés ensemble.

La face 36 de portée et le tronçon 13A d'extrémité supérieur du manchon 13 tubulaire souple sont par exemple soudés ensemble, notamment par chauffage au moyen d'air chaud ou encore par soudage par ultrason. A cet effet, le manchon 13 tubulaire souple comporte une paroi présentant au moins une couche interne de soudure destinée à être en contact avec la tête 10 de tube. La couche de soudure est par exemple réalisée en matériau plastique compatible avec le matériau formant l'épaule 32, par exemple du polyéthylène (PE).

Une fois cette opération d'assemblage effectuée, le tube 12 peut être rempli de produit par l'ouverture inférieure du manchon 13 tubulaire souple.

L'extrémité inférieure est ensuite fermée, par exemple par un pincement 54 soudé, comme illustré à la figure 5.

La tête 10 de tube réalisée selon les enseignements de l'invention et le tube 12 ainsi obtenu permettent de réduire de manière importante la quantité de matériau utilisé pour sa fabrication.

En outre, une même tête 10 de tube peut être adaptée à des manchons 13 tubulaires souples de composition différentes qui sont adaptés au produit contenu. Cela permet de simplifier la fabrication du tube 12 et d'obtenir un tube particulièrement adapté au produit qu'il est destiné à contenir. Cela permet aussi de produire de manière libre le manchon 13 tubulaire souple sans contrainte lié au matériau ni au procédé.

## Revendications

1. Tête (10) pour la fabrication d'un tube (12) souple présentant un axe (X) principal destiné à contenir un produit liquide ou pâteux, comprenant :
- une pompe (14) comportant :
-- un mécanisme (15) de pompe muni d'un piston coulissant axialement dans un corps (16) de pompe et
-- un bouton (20) poussoir monté sur le piston et muni d'un orifice (22) de distribution du produit aspiré par la pompe (14) ;
- une épaule (32) réalisée en une seule pièce venue de matière qui est délimitée extérieurement par une face (36) de portée périphérique annulaire contre laquelle un tronçon (13A) d'extrémité supérieure d'un manchon (13) tubulaire souple du tube (12) est destinée à être rabattu pour permettre sa fixation, la face (36) de portée entourant une portion (34) visible munie d'un orifice (44) central dans lequel le corps (16) de pompe est destiné à être monté ;
dans laquelle l'épaule (32) comporte une bague (48) formée par une paroi annulaire qui s'étend axialement vers le haut en entourant l'orifice (44) central pour recevoir le bouton (20) poussoir et guider son coulissement.

2. Tête (10) selon la revendication précédente, **caractérisée en ce que** la tête (10) comporte un capuchon (50) distinct de l'épaule (32) destiné à coiffer le bouton (20) poussoir et la bague (48) dans une position de fermeture dans laquelle le capuchon (50) est fixé de manière démontable par coopération de forme avec un tronçon (52) annulaire de fixation de l'épaule (32) qui est radialement compris entre la face (36) de portée périphérique et la bague (48).

3. Tête (10) selon la revendication précédente, **caractérisée en ce que** le tronçon (52) annulaire de fixation est agencé à proximité de la face (36) de portée de manière que le capuchon (50) en position fermée recouvre la totalité de la portion (34) visible de l'épaule (32).

4. Tête (10) selon la revendication 2, **caractérisée en ce que** le tronçon (52) annulaire de fixation est situé au pied de la bague (48) de manière que le capuchon (50) en position fermée ne recouvre que la bague (48) et le bouton (20) poussoir, la portion (34) visible de l'épaule (32) située radialement entre la bague (48) et la face (36) de portée étant à l'extérieur du capuchon (50).

5. Tête (10) selon l'une quelconque des revendications 2 à 4, **caractérisé en ce que** le capuchon (50) est encliqueté élastiquement avec le tronçon (52) annulaire de fixation par emboîtement axial.

6. Tête (10) selon l'une quelconque des revendications 2 à 4, **caractérisé en ce que** le capuchon (50) est fixé sur le tronçon (52) annulaire de fixation par vissage.

7. Tête (10) selon l'une quelconque des revendications précédentes, **caractérisé en ce que** le corps (16) de pompe est monté directement dans l'orifice (44) central de l'épaule (32) par emboîtement élastique axial.

8. Tête (10) selon la revendication précédente, **caractérisé en ce que** le corps (16) de pompe est fixé à l'épaule (32) par encliquetage élastique.

9. Tête (10) selon l'une quelconque des revendications précédentes, **caractérisée en ce que** l'épaule (32) est réalisée en polyéthylène, notamment en polyéthylène haute densité.

10. Tête (10) selon l'une quelconque des revendications 2 à 9, **caractérisée en ce que** le capuchon (50) est réalisé dans le même matériau que l'épaule (32).

11. Tête (10) selon l'une quelconque des revendications 2 à 9, **caractérisé en ce que** le capuchon (50) est réalisé en polypropylène.

12. Tube (12) comportant une tête (10) munie d'une pompe (14) et un manchon (13) tubulaire souple destiné à contenir un produit cosmétique, la tête (10) étant réalisée selon l'une quelconque des revendications précédentes et un tronçon (13A) d'extrémité supérieur du manchon (13) tubulaire souple étant rabattu et fixé par soudage contre la face (36) de portée de l'épaule.

13. Tube (12) selon la revendication précédente, **caractérisé en ce que** le manchon (13) tubulaire souple est obtenu par extrusion.

14. Tube (12) selon la revendication 12, **caractérisé en ce que** le manchon (13) tubulaire souple est réalisé par enroulement et soudage d'un laminé.

15. Procédé de fabrication du tube (12) selon l'une quelconque des revendications 12 à 14, **caractérisé en ce que** la tête (10) préalablement munie de la pompe (14) et de son capuchon (50) en position fermée est ensuite fixée au manchon (13) tubulaire souple par soudage.
